# EUROPÄISCHE PATENTSCHRIFT

(11) **EP 1 158 251 B1**
(45) Veröffentlichungstag und Bekanntmachung des Hinweises auf die Patenterteilung: **30.07.2008**
(21) Anmeldenummer: 01250169.8
(22) Anmeldetag: 16.05.2001
(51) Int. Cl.: F24D 19/10

(54) **Verfahren zur Steuerung einer Wasserheizeinrichtung**
Method for regulating a water heating installation
Méthode pour régler une installation de chauffage d'eau

(30) Priorität: 22.05.2000 AT 8822000
(43) Veröffentlichungstag der Anmeldung: 28.11.2001
(73) Patentinhaber: Vaillant GmbH, 42859 Remscheid (DE)
(72) Erfinder: Auf dem Kampe, Carsten, 42897 Remscheid (DE); Haack, Christian, 44388 Dortmund (DE)
(74) Vertreter: Hocker, Thomas

(56) Entgegenhaltungen:
- EP-A- 0 866 282
- DE-A- 3 138 803
- DE-A- 3 524 016
- DE-A- 19 701 823
- DE-A- 19 706 505
- DE-A- 19 855 442

## Beschreibung

Die Erfindung bezieht sich auf ein Verfahren zur Steuerung einer Wasserheizeinrichtung gemäß dem Oberbegriff des Anspruches 1.

Bei bekannten derartigen Verfahren wird der Zeitpunkt des Beginns einer Aufladung bzw. Aufheizung des Schichtenspeichers durch ein Absinken der Temperatur des Inhaltes des Speichers unter eine vorgegebene Temperatur bestimmt.

Um ein solches Verfahren durchführen zu können, ist ein erheblicher apparativer Aufwand erforderlich. So sind hierfür entweder drei Temperaturfühler im Speicher erforderlich oder zwei Temperaturfühler und ein Thermostatventil.

Gemäß der DE 198 55 442 ist auch ein Verfahren der eingangs erwähnten Art bekannt, bei dem der Start einer Aufladung zwar von einem Absinken der Temperatur des Inhaltes des Speichers abhängig ist, aber nur innerhalb eines vorgegebenen Zeitfensters, das mit der Schaltzeituhr festgelegt werden kann, möglich ist.

Auch bei diesem Verfahren ist jedoch ein entsprechend großer apparativer Aufwand erforderlich.

Ziel der Erfindung ist es, ein Verfahren der eingangs erwähnten Art vorzuschlagen, das sich in der Praxis mit einem nur geringen apparativen Aufwand durchführen läßt.

Erfindungsgemäß wird dies bei einem Verfahren der eingangs erwähnten Art durch die kennzeichnenden Merkmale des Anspruches 1 erreicht.

Durch die vorgeschlagenen Maßnahmen ist es möglich, mit einem einzigen Temperaturfühler das Auslangen zu finden, da letztlich lediglich ein Überschreiten der Temperatur an beliebiger Stelle eines über den Schichtenspeicher geführten Wasserkreislaufes erfaßt zu werden braucht.

Üblicherweise reichen z.B. für einen Vier-Personenhaushalt zwei bis drei Aufheizungen eines Speichers mit z.B. 120 Liter Inhalt aus, um den Warmwasserbedarf eines Tages zu decken. Es können daher drei Zeitpunkte im Laufe eines Tages festgelegt werden, zu denen eine Aufheizung gestartet wird. Dies bedeutet, daß zu jedem dieser Zeitpunkte ein Wärmeerzeuger, z.B. ein Wärmetauscher und die Pumpe gestartet werden. Die Abschaltung der Aufladung erfolgt dabei in jedem Fall, sobald ein bestimmter Temperaturwert an einer bestimmten Stelle des über den Speicher geführten Wasserkreislaufes überschritten wird.

In der Regel wird im Betrieb zu jedem der gewählten Einschaltzeiten der Speicher zumindest in einem gewissen Ausmaß abgekühlt sein u. zw. sowohl durch Abstrahlungsverluste, als auch durch Zapfungen, so daß eine Nachheizung auch bei Einsatz eines entsprechenden Fühlers erfolgt wäre.

Sollte der Speicher dennoch einmal zu Beginn einer Aufladung ausreichend aufgeheizt sein, so wird dies durch Überschreiten der vorgesehenen Temperatur erfaßt und die Aufheizung beendet.

Ein weiteres Ziel der Erfindung ist es, eine Einrichtung zur Durchführung des Verfahrens vorzuschlagen.

Ausgehend von Einrichtungen gemäß dem Oberbegriff des Anspruches 2, werden die kennzeichnenden Merkmale des Anspruches 2 vorgeschlagen.

Weiter werden auch, ausgehend von einer Einrichtung gemäß dem Oberbegriff des Anspruches 3, die kennzeichnenden Merkmale des Anspruches 3 vorgeschlagen.

In beiden Fällen ergibt sich eine in konstruktiver Hinsicht sehr einfache Lösung, mit der das erfindungsgemäße Verfahren sehr einfach durchgeführt werden kann. In beiden Fällen dient der Temperaturfühler lediglich als Ausschaltfühler, der bei Überschreiten einer bestimmten Temperatur die Aufladung beendet.

Durch die Merkmale des Anspruches 4 ergibt sich der Vorteil, daß die Erreichung einer vollen Aufladung des Schichtenspeichers exakt erfaßt werden kann.

Durch die Merkmale des Anspruches 5 ergibt sich der Vorteil, daß neben einer Aufheizung zu einem festgelegten Zeitpunkt auch eine Zwischenaufheizung bei einer zu weitgehenden Entladung aufgrund von einer ungewöhnlich starken Zapfung möglich ist. Eine solche wird ausgelöst, wenn die Temperatur im mittleren Bereich des Speichers unter einen vorbestimmten Wert sinkt. Dadurch wird ein sehr hoher Komfort für den Benutzer sichergestellt.

Die Erfindung wird nun anhand der Zeichnung näher erläutert, die schematisch eine erfindungsgemäße Warmwasserheizeinrichtung zeigt.

Die Wasserheizeinrichtung weist einen als Schichtenspeicher betriebenen Speicher 1 auf, der mit einer allseitigen Isolierung 25 versehen ist.

Aus dem untersten Bereich 26 des Speichers 1 führt ein Kaltwasserabzug 4 weg, der zu einem Wärmetauscher 6 führt. Weiters mündet ein Kaltwasserzulauf 2 in den untersten Bereich des Speichers 1. In dem Kaltwasserabzug 4 ist eine Pumpe 5 vorgesehen, die für eine entsprechende Umwälzung des Wassers sorgt.

Von dem Wärmetauscher 6 weg führt ein Warmwasserzulauf 7 in den obersten Bereich 27 des Speichers 1. Aus diesem obersten Bereich führt eine Brauchwasserleitung 3 weg. In dem Warmwasserzulauf 7 ist ein Temperaturfühler 12 angeordnet, der bei einer Aufladung des Speichers 1 die Temperatur des zulaufenden Warmwassers erfaßt.

Weiter ist noch im untersten Bereich des Speichers 1 ein Temperaturfühler 14 angeordnet.

Der Temperaturfühler 14 ist über eine Signalleitung 24 mit einer Steuerung 10 verbunden, die auch eine Schaltzeituhr 11 aufweist. Dieser Fühler 14 liefert bei Überschreitung einer vorgegebenen Temperatur ein Signal, das die vollständige Aufladung des Speichers anzeigt und diese mittels der Steuerung beendet.

Der Temperaturfühler 12 ist ebenfalls über eine Signalleitung 22 mit der Steuerung 10 verbunden. Diese steuert über eine Steuerleitung 21 einen Motor der Pumpe 5 und die Beaufschlagung des Primärzweiges 6' des Wärmetauschers 6 über nicht dargestellte Steuereinrichtungen eines Wasserheizers.

Liefert die Steuerung 10, bzw. deren Schaltzeituhr 11 ein Signal zum Start einer Aufladung, so gibt die Steuerung 10 ein Signal zum Start der Pumpe 5 über die Steuerleitung 21 ab, wobei gleichzeitig eine Beaufschlagung des Wärmetauschers 6, stattfindet bzw. dessen Primärzweig 6' beaufschlagt wird.

Dabei wird kühles Wasser aus dem untersten Bereich 26 des Speichers 1 abgezogen und zum Wärmetauscher 6 gefördert und dort aufgeheizt. Das warme Wasser strömt dabei in den obersten Bereich 27 des Speichers 1 ein. Erreicht die Temperatur im Bereich des Fühlers 14 einen bestimmten Wert, so gibt dieser ein Signal ab, und die Steuerung 10 beendet die Aufladung des Speichers 1, wobei die Pumpe 5 stillgesetzt und die Beaufschlagung des Primärzweiges 6' des Wärmetauschers 6 beendet wird.

Wird Brauchwasser über die Brauchwasserleitung 3 gezapft, so strömt kaltes Wasser über den Kaltwasserzulauf 2 und in den untersten Bereich 26 des Speichers 1 nach.

Falls in einem mittleren Bereich 28 des Speichers 1 ein nicht dargestellter weiterer Temperaturfühler vorgesehen ist, so kann mit diesem eine Zwischenaufheizung gesteuert werden. Diese wird ausgelöst, wenn in einem für eine normale Aufladung gesperrten Zeitraum die Temperatur im mittleren Bereich des Speichers 1 unter eine bestimmte Temperatur, die durch den zusätzlichen Fühler erfaßt wird, sinkt. Dabei wird durch dessen entsprechendes Signal eine Zwischenaufheizung durch die Steuerung 10 gestartet und die Pumpe 5 und die Beaufschlagung des Primärzweiges 6' des Wärmetauschers 6 gestartet.

Die Förderleistung der Pumpe 5 kann dabei durch die Steuerung 10 in der Weise erfolgen, daß diese so gewählt wird, daß die Temperatur des abströmenden Brauchwassers ausreichend hoch ist.

Die Beendigung einer solchen Zwischenaufheizung, durch die zu allen Zeiten ein hoher Warmwasserkomfort sichergestellt ist, kann in Abhängigkeit von der Zapfung von Brauchwasser erfolgen.

## Patentansprüche

1. Verfahren zur Steuerung einer Wasserheizeinrichtung mit einem Schichtenspeicher (1), bei dem die Abschaltung eines Ladevorganges bei Erreichen einer bestimmten Temperatur des Wassers erfolgt, **dadurch gekennzeichnet, dass** der Start eines Ladevorganges zu einem oder mehreren festgelegten Zeitpunkten unabhängig von der Temperatur des Schichtenspeichers (1) erfolgt.

2. Einrichtung zur Durchführung des Verfahrens nach Anspruch 1, mit einem Schichtenspeicher (1), einem aus dessen untersten Bereich wegführenden Kaltwasserabzug (4), der über eine Pumpe (5) mit einem Wärmetauscher (6) verbunden ist, von dem ein Warmwasserzulauf (7) in den obersten Bereich des Speichers (1) führt, einer Brauchwasserleitung (3), einer mit dem untersten Bereich des Speichers (1) in Verbindung stehenden Kaltwasserzuleitung (2) und einem die Temperatur des Wassers erfassenden Temperaturfühler (12), der mit einer Steuerung (10) verbunden ist, die eine Schaltzeituhr (11) aufweist, **dadurch gekennzeichnet, dass** der Temperaturfühler (12) im Warmwasserzulauf (7) angeordnet ist.

3. Einrichtung zur Durchführung des Verfahrens nach Anspruch 1, mit einem Schichtenspeicher (1), einem aus dessen untersten Bereich wegführenden Kaltwasserabzug (4), der über eine Pumpe (5) mit einem Wärmetauscher (6) verbunden ist, von dem ein Warmwasserzulauf (7) in den obersten Bereich des Speichers (1) führt, einer Brauchwasserleitung (3), einer mit dem untersten Bereich des Speichers (1) in Verbindung stehenden Kaltwasserzuleitung (2) und einem die Temperatur des Wassers erfassenden Temperaturfühler (12), der mit einer Steuerung (10) verbunden ist, die eine Schaltzeituhr (11) aufweist, **dadurch gekennzeichnet, daß** der Temperaturfühler im Kaltwasserabzug (4) angeordnet ist.

4. Einrichtung nach Anspruch 2 oder 3, **dadurch gekennzeichnet, daß** ein weiterer Temperaturfühler (14) im untersten Bereich des Speichers (1) angeordnet ist, der mit der Steuerung (10) verbunden ist.

5. Einrichtung nach einem der Ansprüche 2 bis 4, **dadurch gekennzeichnet, daß** die Steuerung (10) zwei Schaltzeituhren (11) aufweist, wobei eine für die Festlegung der Zeitpunkte für Vollaufladungen und die zweite für die Einstellung von Zeitpunkten für Teilladungen vorgesehen ist.

6. Einrichtung nach einem der Ansprüche 2 bis 4, **dadurch gekennzeichnet, daß** die Steuerung (10) eine Schaltuhr (11) aufweist, die für die Festlegung der Zeitpunkte für Vollaufladungen und Teilaufladungen vorgesehen ist.

## Claims

1. A process for controlling a water heating system comprising a stratified storage (1) in which the recharging process is switched off when a certain temperature of the water has been reached, **characterised in that** a recharging process is started at one or several points of time, irrespective of the temperature of the stratified storage (1).

2. An arrangement for implementing the process according to Claim 1, comprising a stratified storage (1), a cold water discharge line (4) leading away from the lowermost portion of the said storage (1), such discharge line (4) being connected via a pump (5) with a heat exchanger (6) from which a hot water supply line (7) leads to the uppermost portion of the storage (1), further comprising a service water line (3), a cold water supply line (2) connected with the lowermost portion of the storage (1), and a temperature sensor (12) sensing the temperature of the water, such temperature sensor (12) being connected with a controller (10) comprising a time switch (11), **characterised in that** the temperature sensor is arranged in the hot water supply line.

3. An arrangement for implementing the process according to Claim 1, comprising a stratified storage (1), a cold water discharge line (4) leading away from the lowermost portion of the said storage (1), such discharge line (4) being connected via a pump (5) with a heat exchanger (6) from which a hot water supply line (7) leads to the uppermost portion of the storage (1), further comprising a service water line (3), a cold water supply line (2) connected with the lowermost portion of the storage (1), and a temperature sensor (12) sensing the temperature of the water, such temperature sensor (12) being connected with a controller (10) comprising a time switch (11), **characterised in that** the temperature sensor is arranged in the cold water discharge line (4).

4. An arrangement according the Claim 2 or 3, **characterised in that** a further temperature sensor (14) is arranged in the lowermost portion of the storage (1), which sensor (14) is connected with the controller (10).

5. An arrangement according to any of the Claims 2 to 4, **characterised in that** the controller (10) comprises two time switches (11), one of which being provided for setting the point of time for fully recharging the storage (1) and the other one for setting the point of time for partially recharging the storage (1).

6. An arrangement according to any of the Claims 2 to 4 **characterised in that** the controller (10) comprises a single time switch (11) which is provided for setting the points of time for fully recharging and for partially recharging the storage (1).

## Revendications

1. Procédé de commande d'un système de chauffage d'eau avec accumulateur à stratification (1), dans lequel l'arrêt du chargement a lieu lorsque l'eau atteint une certaine température, **caractérisé en ce que** le démarrage du chargement a lieu à un ou plusieurs moment(s) prédéterminé(s), indépendamment de la température de l'accumulateur (1).

2. Installation pour la mise en oeuvre du procédé selon la revendication 1, avec un accumulateur à stratification (1), une sortie d'eau froide (4) partant de la partie inférieure de l'accumulateur, qui est reliée par une pompe (5) à un échangeur de chaleur (6), à partir duquel une arrivée d'eau chaude (7) mène à la partie supérieure de l'accumulateur (1), une conduite d'eau sanitaire (3), une arrivée d'eau froide (2) reliée à la partie inférieure de l'accumulateur (1) et une sonde thermostatique (12) qui détecte la température de l'eau, reliée à une commande (10) qui comprend un programmateur horaire (11), **caractérisée en ce que** la sonde thermostatique est installée sur l'arrivée d'eau chaude (7).

3. Installation pour la mise en oeuvre du procédé selon la revendication 1, avec un accumulateur à stratification (1), une sortie d'eau froide (4) partant de la partie inférieure de l'accumulateur, qui est reliée par une pompe (5) à un échangeur de chaleur (6), à partir duquel une arrivée d'eau chaude (7) mène à la partie supérieure de l'accumulateur (1), une conduite d'eau sanitaire (3), une arrivée d'eau froide (2) reliée à la partie inférieure de l'accumulateur (1) et une sonde thermostatique (12) qui détecte la température de l'eau, reliée à une commande (10), qui comprend un programmateur horaire (11), **caractérisée en ce que** la sonde thermostatique est installée sur la sortie d'eau froide (4).

4. Installation selon la revendication 2 ou 3, **caractérisée en ce qu'**une sonde thermostatique supplémentaire (14) est installé sur la partie inférieure de l'accumulateur (1), qui est relié à une commande (10).

5. Installation selon l'une quelconque des revendications 2 à 4, **caractérisée en ce que** la commande (10) comprend deux programmateurs horaires (11), le premier étant prévu pour la détermination du moment de chargement complet et le deuxième pour le réglage des moments de chargement partiel.

6. Installation selon l'une quelconque des revendications 2 à 4, **caractérisée en ce que** la commande (10) comprend un programmateur horaire (11), prévu pour la détermination des moments de chargement complet et de chargement partiel.
